# EUROPÄISCHE PATENTSCHRIFT

(11) **EP 2 847 074 B1**
(45) Veröffentlichungstag und Bekanntmachung des Hinweises auf die Patenterteilung: **23.10.2019**
(21) Anmeldenummer: 13720799.9
(22) Anmeldetag: 08.05.2013
(51) Int. Cl.: B31B 50/88

(54) **VERFAHREN UND VORRICHTUNG ZUR HERSTELLUNG VON ZUSCHNITTEN INSBESONDERE FÜR PACKUNGEN FÜR ZIGARETTEN**
METHOD AND APPARATUS FOR MAKING BLANKS IN PARTICULAR FOR PACKAGES FOR CIGARETTES
PROCÉDÉ ET DISPOSITIF POUR FABRIQUER DES FLANS, EN PARTICULIER POUR DES PAQUETS POUR CIGARETTES

(30) Priorität: 09.05.2012 DE 102012104060
(43) Veröffentlichungstag der Anmeldung: 18.03.2015
(73) Patentinhaber: Focke & Co. (GmbH & Co. KG), 27283 Verden (DE)
(72) Erfinder: SOMMER, Corvyn, 27283 Verden (DE); SCHNEIDER, Christoph, 27283 Verden (DE)
(74) Vertreter: Ellberg, Nils
(86) Internationale Anmeldenummer: PCT/EP2013/001362
(87) Internationale Veröffentlichungsnummer: WO 2013/167269

(56) Entgegenhaltungen:
- EP-A1- 1 698 450
- EP-A1- 2 253 547
- WO-A1-2007/059820
- GB-A- 2 359 300

## Beschreibung

Die Erfindung betrifft ein Verfahren zur Herstellung von Zuschnitten insbesondere für Packungen für Zigaretten, wobei eine Materialbahn zur Herstellung von einzelnen Zuschnitten in Abständen mit einer Bedruckung versehen ist, und wobei die Materialbahn mittels einer Prägeeinrichtung in Abständen mit einer Prägung versehen wird und wobei einzelne Zuschnitte aus der Materialbahn mittels einer Schneideinrichtung abgetrennt werden, derart, dass vorzugsweise jeder Zuschnitt an einer vorgegebenen Position eine Bedruckung und eine Prägung aufweist, gemäß dem Oberbegriff des Anspruchs 1.

Weiterhin betrifft die Erfindung eine Vorrichtung zur Durchführung dieses Verfahrens gemäß dem Oberbegriff des Anspruchs 11.

Ein Verfahren und eine Vorrichtung der eingangs genannten Art sind beispielsweise aus der WO 2007/059820 A1 aus dem Hause der Anmelderin bekannt. Die Druckschrift befasst sich mit der Prägung von Zuschnitten für Innerliner einer Zigarettenpackung, wobei die Innerliner sowohl eine Bedruckung als auch eine Prägung aufweisen. Gegenstand der Anmeldung ist eine besondere Konstruktion eines Prägewalzenpaares, die eine Verschiebung der Relativlage der Bedruckung und der Prägung am Zuschnitt ermöglicht.

Hiervon ausgehend liegt der Erfindung die Aufgabe zugrunde Verfahren und Vorrichtungen der eingangs genannten Art weiterzuentwickeln, insbesondere im Hinblick auf eine einfachere bzw. genauere Ausrichtung der Bedruckung und der Prägung zueinander.

Zur Lösung dieser Aufgabe weist ein erfindungsgemäßes Verfahren die Merkmale des Anspruchs 1 auf. Es ist demnach vorgesehen, dass zusammen mit den Prägungen jeweils eine Markierung an der Materialbahn angebracht wird, und dass die Relativlage der Bedruckungen und der Prägungen zueinander durch Vergleich der Relativlage der Bedruckungen und Markierungen zueinander ermittelt wird, wobei die Relativlage der Bedruckungen und Prägungen bei Bedarf zueinander ausgerichtet wird, insbesondere durch entsprechende Veränderung der Fördergeschwindigkeit der Materialbahn.

Die Erfindung geht von der Erkenntnis aus, dass die Prägung als solche durch übliche Sensoren wie Kameras, Lichtschranken und dergleichen bei den üblichen, hohen Geschwindigkeiten, mit denen die Materialbahn transportiert wird, nicht ausreichend genau erkannt werden kann. Dies gilt insbesondere bei komplexen bzw. großflächigen Prägungen. Insofern wird zusammen bzw. synchron mit der Prägung eine Markierung an der Materialbahn angebracht, die auf einfache Weise bei hohen Geschwindigkeiten erfasst werden kann. Insbesondere ermöglichen entsprechende Markierungen der Einsatz von einfacheren Sensoren.

In einer bevorzugten Ausgestaltung des erfindungsgemäßen Verfahrens ist vorgesehen, dass die Materialbahn für vorzugsweise jeden Zuschnitt mit einer Druckmarke und einem vorzugsweise dekorativen Element versehen ist, wobei die Relativlage der Bedruckungen und der Prägungen zueinander durch Vergleich der Relativlage der Druckmarken und Markierungen zueinander ermittelt wird. Es ist demnach vorgesehen, dass die Bedruckung jedes Zuschnitts zum einen eine Druckmarke und zum anderen ein vorzugsweise dekoratives Element enthält. Es kann natürlich auch sein, dass das Element Informationen vorzugsweise an den Verbraucher enthält.

In der Praxis ist vorzugsweise vorgesehen, dass die Bedruckungen und Prägungen derart angebracht werden, dass jeder Zuschnitt eine Bedruckung und eine Prägung aufweist. Zudem werden die Bedruckung und die Prägung vorzugsweise in einem Bereich des Zuschnitts angebracht, der an einer Packung für Zigaretten für den Konsumenten sichtbar ist. In einem bevorzugten Anwendungsfall der Erfindung werden die Bedruckungen und Prägungen an einer Materialbahn zur Herstellung von Kragen für Packungen für Zigaretten angebracht, derart, dass jeder Kragen in einem für den Konsumenten sichtbaren Bereich eine Bedruckung und eine die Bedruckung vorzugsweise umgebende vollflächige Prägung des sichtbaren Bereichs aufweist, insbesondere in einem Bereich des Kragens, der aus einem Schachtelteil einer Hinge-Lid-Packung herausragt.

Eine weitere Besonderheit kann darin bestehen, dass die Markierung mittels der Prägeeinrichtung, insbesondere einem Paar von Prägewalzen angebracht wird. Die Markierung kann dabei in Form einer Prägung, einer Stanzung, einer Rillung, eines Einschnitts, einer Lochung oder einer Bearbeitung der Oberfläche der Materialbahn oder dergleichen angebracht werden.

Alternativ oder zusätzlich kann die Markierung als (separate) Druckmarke vorzugsweise mittels einer Druckeinrichtung angebracht werden, vorzugsweise synchron mit der Prägung durch die Prägeeinrichtung, insbesondere in einem Bereich der Materialbahn bzw. des Zuschnitts der keine Prägung aufweist.

Weitere Einzelheiten und Ausgestaltungen des erfindungsgemäßen Verfahrens ergeben sich aus den Unteransprüchen im Übrigen, der nachfolgenden Beschreibung sowie der Zeichnung.

Eine Vorrichtung zur Lösung der eingangs genannten Aufgabe weist die Merkmale des Anspruchs 11 auf. Es ist demnach vorgesehen, dass synchron mit den Prägungen jeweils eine Markierung an der Materialbahn anbringbar ist, wobei vorzugsweise unabhängige Sensoren zur Erfassung der Bedruckungen und der Markierungen vorgesehen sind und wobei eine Steuereinrichtung zum Vergleich der Relativlage der Bedruckungen und Markierungen zueinander vorgesehen ist und wobei mittels der Steuereinheit bedarfsweise eine Anpassung der Relativlage der Bedruckungen und Prägungen durchführbar ist, vorzugsweise durch entsprechende Veränderung der Fördergeschwindigkeit der Materialbahn.

Wie beim erfindungsgemäßen Verfahren ist vorgesehen, dass die Materialbahn für vorzugsweise jeden Zuschnitt mit einer Druckmarke und einem vorzugsweise dekorativen Element versehen ist, und dass der Vergleich der Relativlage der Bedruckungen und der Prägungen zueinander durch Vergleich der Relativlage der Druckmarken und Markierungen zueinander mittels der Steuereinheit erfolgt.

Eine weitere Besonderheit kann darin bestehen, dass die Prägung stromaufwärts der Schneideinrichtung angebracht wird, vorzugsweise im Bereich einer Einrichtung zur Handhabung von Bobinen mit der fortlaufenden Materialbahn. Demnach wird vorgeschlagen die Prägung im Vorfeld der eigentlichen Verpackungsmaschine vorzunehmen. Dies hat den Vorteil, dass der ohnehin beschränkte Platz im Bereich der Verpackungsmaschine nicht für die Prägeeinrichtung benötigt wird.

Alternativ kann vorgesehen sein, dass die Prägung unmittelbar stromaufwärts der Schneideinrichtung angebracht wird, vorzugsweise im Bereich einer Einrichtung zur Handhabung von Zuschnitten für Kragen einer Packung für Zigaretten. In diesem Fall kann auch vorgesehen sein, dass die Prägeeinrichtung und die Schneideinrichtung getrieblich miteinander gekoppelt sind.

Vorzugsweise sollten der Sensor zur Erfassung der Druckmarken und der Sensor zur Erfassung der Markierungen in geringer räumlicher Distanz zueinander angeordnet sein. Auf diese Weise können eine eventuelle Dehnung der Materialbahn, eine Stauchung der Materialbahn beim Prägen oder umweltbedingte Längenänderungen der Materialbahn auf die Messergebnisse minimiert werden.

Weitere Einzelheiten und Ausgestaltungen der erfindungsgemäßen Vorrichtung ergeben sich aus den Unteransprüchen im Übrigen, der nachfolgenden Beschreibung sowie der Zeichnung.

Bevorzugte Ausführungsbeispiele der Erfindung werden nachfolgend anhand der Zeichnung erläutert. In dieser zeigen:
- Fig. 1: eine Packung für Zigaretten mit geöffnetem Deckel in räumlicher Darstellung,
- Fig. 2: einen Zuschnitt für einen Kragen der Packung,
- Fig. 3: einen alternativen Zuschnitt für einen Kragen der Packung,
- Fig. 4: eine schematische Darstellung der Prüfung einer Materialbahn auf vorhandene Markierungen,
- Fig. 5: einen Vertikalschnitt durch eine Materialbahn mit einer Markierung,
- Fig. 6: einen Vertikalschnitt durch eine Materialbahn mit einer alternativen Markierung,
- Fig. 7: einen Vertikalschnitt durch eine Materialbahn mit einer alternativen Markierung,
- Fig. 8: eine Draufsicht auf die Materialbahn gemäß Fig. 5,
- Fig. 9: eine Draufsicht auf die Materialbahn gemäß Fig. 6,
- Fig. 10: eine Draufsicht auf die Materialbahn gemäß Fig. 7,
- Fig. 11: eine Draufsicht auf eine Variante der Materialbahn gemäß Fig. 5,
- Fig. 12: eine schematische Seitenansicht einer Vorrichtung zum Prägen einer Materialbahn für Kragen,
- Fig. 13: eine Draufsicht auf eine geprägte Materialbahn sowie auf einen aus der Materialbahn vereinzelten Kragen,
- Fig. 14: eine Draufsicht auf eine alternative geprägte Materialbahn sowie auf einen aus der Materialbahn vereinzelten Kragen, und
- Fig. 15: eine schematische Seitenansicht einer alternativen Vorrichtung zum Prägen einer Materialbahn für Kragen.

Die Erfindung wird am Beispiel einer Packung 10 für Zigaretten des Typs Hinge-Lid beschrieben. Die Packung 10 besteht dabei aus den Komponenten Schachtelteil 11, Deckel 12 und Kragen 13.

Die Packung 10 verfügt über eine großflächige Vorderseite sowie eine gegenüberliegende Rückseite, die durch eine Schachtel-Vorderwand 14 und eine Deckel-Vorderwand 15 bzw. eine Schachtel-Rückwand 16 und eine Deckel-Rückwand 17 gebildet werden. Ferner weist die Packung 10 zwei gegenüberliegende Schmalseiten auf, die die Vorderwand und die Rückwand miteinander verbinden. Diese Schmalseiten werden durch Schachtel-Seitenwände 18 und Deckel-Seitenwände 19 gebildet. Ferner verfügt die Packung 10 über eine Deckel-Stirnwand 20 und eine Schachtel-Bodenwand 21.

Der Kragen 13 ist wie bei Hinge-Lid-Packungen üblich im Inneren des Schachtelteils 11 angeordnet und steht aus dem oben offenen Schachtelteil 11 heraus. In Schließstellung des Deckels 12 wird der Kragen 13 von diesem umfasst. Der Kragen 13 erstreckt sich im Bereich von Schachtel-Vorderwand 14 und Schachtel-Seitenwänden 18. Im Bereich der Schachtel-Rückwand 16 ist kein Kragen 13 angeordnet. Entsprechend wird der Kragen 13 durch eine Kragen-Vorderwand 22 und Kragen-Seitenwände 23 gebildet, die sich entlang entsprechender Wandungen des Schachtelteils 11 erstrecken.

Deckel 12 und Schachtelteil 11 sind im Bereich eines Liniengelenks 24 schwenkbar miteinander verbunden. Das Liniengelenk 24 erstreckt sich im Bereich der Rückseite der Packung 10, nämlich zwischen Schachtel-Rückwand 16 und Deckel-Rückwand 17.

Das Schachtelteil 11 dient als Aufnahmeraum für einen Packungsinhalt, nämlich im vorliegenden Fall für einen Zigarettenblock 25. Bei dem Zigarettenblock 25 handelt es sich um eine Gruppe von Zigaretten, die in eine gemeinsame Umhüllung bzw. einen Innerliner 26 eingehüllt ist.

Eine weitere Besonderheit des Ausführungsbeispiels besteht darin, dass es sich bei der Packung 10 um eine Oktagonal-Packung handelt, also eine Packung mit acht aufrechten Packungskanten im Bereich der Vorderseite, Rückseite bzw. Schmalseiten. Entsprechend sind im Übergang von der Vorderseite zu den Schmalseiten bzw. im Übergang von der Rückseite zu den Schmalseiten Schrägkanten ausgebildet, wodurch Schachtelteil 11, Deckel 12 und Kragen 13 entsprechende Schachtel-Schrägwände 27, Deckel-Schrägwände 28 und Kragen-Schrägwände 29 aufweisen.

Es versteht sich, dass die Packung 10 auch andere Grundrissformen aufweisen kann, insbesondere eine im Grundriss rechteckige Gestalt, bei der dann die Schrägwände 27, 28, 29 fehlen und die Packungskanten rechtwinklig ausgebildet sind. Weiterhin kann die Packung 10 natürlich auch eine größere Anzahl an Schrägkanten 27, 28, 29 aufweisen.

Eine Besonderheit der Packung 10 besteht darin, dass der Kragen 13 eine Prägung 30 sowie ein vorzugsweise dekoratives Element 31 aufweist, wobei das Element 31 Teil einer Bedruckung des Kragens 13 ist.

Die Prägung 30 erstreckt sich vorzugsweise vollflächig über einen Großteil des Kragens 13, nämlich wie in den Ausführungsbeispielen gezeigt über wenigstens den für den Konsumenten sichtbaren Bereich des Kragens 13, der sich oberhalb einer Schließkante 59 des Schachtelteils 11 erstreckt. Auch das Element 31 ist in diesem Bereich angeordnet. Die Prägung 30 kann als insbesondere regelmäßiges Muster ausgebildet sein. Denkbar sind aber auch alle anderen Formen einer Prägung, wie beispielsweise Rillen, erhabene Bereiche, etc.

In den gezeigten Ausführungsbeispielen erstreckt sich die Prägung 30 im Bereich der Kragen-Vorderwand 22, der anschließenden Kragen-Schrägwände 29, der daran anschließenden Kragen-Seitenwände 23 sowie der hieran anschließenden Kragen-Schrägwände 29. Es versteht sich, dass die Prägung 30 sich natürlich auch nur über eine oder mehrere Wandung des Kragens 13 erstrecken kann. Zudem muss die Prägung nicht vollflächig im sichtbaren Bereich vorgesehen sein, wenngleich dies die bevorzugte Lösung ist.

Auch das Element 31 befindet sich im Bereich der Kragen-Vorderwand 22. Denkbar ist natürlich auch eine Anordnung an einer der anderen Wandungen des Kragens 13 oder die Anordnung von mehreren Elementen 31 an einer oder mehreren Wandungen.

In allen Ausführungsbeispielen wird das Element 31 von der Prägung 30 umgeben. Vorzugsweise grenzt die Prägung 30 aber nicht unmittelbar an das Element 31, sondern es endet in einem geringen, vorzugsweise gleichmäßigen Abstand von diesem, sodass quasi ein vorzugsweise schmaler, insbesondere umlaufender Rand um das Element 31 gebildet ist. Es sind aber auch Fälle denkbar, beispielsweise bei einer nicht vollflächigen Prägung 30, bei der das Element 31 nur teilweise oder gar nicht von der Prägung 30 umgeben ist. Denkbar ist weiterhin, dass die Prägung 30 zur Betonung des Elements 31 benutzt wird, in dem die Prägung sich wenigstens teilweise im Bereich des Elements 31 erstreckt. Im Extremfall können Prägung 30 und Element 31 auch zusammenfallen, sodass beispielsweise ein erhabener Bereich durch die Prägung 30 gebildet wird, in deren Gebiet sich auch das Element 31 befindet.

Hergestellt werden die Kragen 13 indem aus einer fortlaufenden Materialbahn 32 einzelne Zuschnitte 33 vorzugsweise abfallfrei herausgetrennt werden. Vorzugsweise wird die Materialbahn 32 vom Zulieferer bereits mit einer Bedruckung geliefert, d.h. die Materialbahn 32 ist in vorgegebenen Abständen mit dem Element 31 versehen, wobei der Abstand zwischen zwei benachbarten Elementen 31 an der Materialbahn 32 der Länge eines Zuschnitts 33 entspricht.

Vorzugsweise im Bereich einer Verpackungsmaschine für Zigaretten wird die Materialbahn 32 mit der Prägung 30 versehen. Die Prägung 30 wird vorzugsweise mittels einer Prägeeinrichtung 34, insbesondere mit einem Paar von Prägewalzen 35, angebracht. Die Prägeeinrichtung 34 bzw. die Prägewalzen 35 können dabei entsprechend der eingangs genannten WO 2007/059820 A1 eingerichtet sein und betrieben werden.

Die Prägeeinrichtung 34 bzw. vorzugsweise die Prägewalzen 35 sind so beschaffen, dass eine im Wesentlichen vollflächige Prägung 30 an den Zuschnitten 33 angebracht wird, die von einem ungeprägten Bereich 36 unterbrochen ist. Der ungeprägte Bereich 36 dient zur Korrektur der Lage der Prägung 30 am Zuschnitt 33, da der ungeprägte Bereich 36 eine Veränderung der Bahngeschwindigkeit der Materialbahn 32 erlaubt, da bzw. während die Prägewalzen 35 dann nicht im Eingriff miteinander sind. Hinsichtlich der Details wird wiederum auf die WO 2007/059820 A1 verwiesen.

Eine Besonderheit besteht darin, dass zusammen mit jeder Prägung 30 eine zugehörige Markierung 37 an der Materialbahn 32 angebracht wird. Die Markierung 37 wird in einem vorgegebenen Abstand bzw. in vorgegebener Relativlage zur Prägung 30 an der Materialbahn 32 angebracht. Die Markierung 37 wird später zur Ermittlung der Relativlage von Prägung 30 und Element 31 benutzt.

Denkbar ist zum einen, dass die Markierung 37 als Druckmarke 38 an der Materialbahn 32 angebracht wird. Dies kann synchron mit der Anbringung der Prägung 30 erfolgen, um eine konstante Relativlage von Markierung 37 und Prägung 30 zu gewährleisten.

Alternativ ist es vorzugsweise vorstellbar, dass die Markierung 37 wie die Prägung 30 durch die Prägeeinrichtung 34 bzw. Prägewalzen 35 oder vergleichbare Organe angebracht wird. Denkbar ist beispielsweise eine Stanzung 39, die durch die Prägewalzen 35 angebracht wird. Weitere alternative Formen von Markierungen 37 werden nachfolgend noch beschrieben.

Die Abstimmung der Relativlage von Element 31 und Prägung 30 erfolgt in einer ersten Variante wie folgt: Die Materialbahn 32 für Zuschnitte 33 bzw. Kragen 13 wird von einer Bobine 40 abgezogen und über Umlenkrollen 41 durch einen Bahnspeicher 42 geführt. Danach wird die Materialbahn 32 im Bereich einer vorzugsweise horizontalen Transportstrecke durch die Prägeeinrichtung 34 bzw. die Prägewalzen 35 hindurchgeführt und in Abständen mit der Prägung 30 versehen. Danach wird mit Hilfe von zwei Sensoren 43, 44 die Lage des Elements 31 einerseits und die Lage der Prägung 30 andererseits ermittelt und über eine nicht gezeigte Steuereinrichtung die Relativlage derselben ermittelt. Dabei dient ein Sensor 43 zur Erfassung der Elemente 31 und ein Sensor 44 zur Erfassung der Markierungen 37. Bei Fehlstellungen der Prägungen 30 und Elemente 31 können diese vorzugsweise wie in der WO 2007/059820 A1 beschrieben ausgeglichen werden. Danach wird die Materialbahn 32 wiederum über weitere Umlenkrollen 41 sowie einen weiteren Bahnspeicher 42 in den Bereich einer Schneideinrichtung 45 geführt, wo die Zuschnitte 33 aus der Materialbahn 32 herausgetrennt werden.

Bei dieser Variante wird die Prägung 30 außerhalb der eigentlichen Verpackungsmaschine bzw. eines Kragenapparates angebracht, nämlich vorzugsweise im Bereich des sogenannten Bobinenbocks.

Zum Transport der Materialbahn 32 entlang der Transportstrecke bis zur Schneideinrichtung 45 sind an verschiedenen Stellen Vorzugswalzen 46 angeordnet. Ferner dient ein weiteres Paar von Sensoren 47, 48 zur korrekten Durchführung von Trennschnitten zwischen den einzelnen Zuschnitten 33 in der Materialbahn 32. Der Trennschnitt kann dabei mittels wenigstens eines der beiden Sensoren 47, 48 anhand der Markierung 37 und/oder der Druckmarke 49 erfolgen.

Es versteht sich, dass die Führung der Materialbahn 32 über die Umlenkrollen sowie die Anordnung von Bahnspeichern 42 nach den jeweiligen individuellen Anforderungen angepasst werden kann. Zum vorstehend beschriebenen Verfahren gehört beispielsweise ein Kragen 13 bzw. Zuschnitt 33 wie er in Fig. 3 gezeigt ist.

Alternativ kann statt einer direkten Erfassung des Elements 31 auch die Position einer Druckmarke 49 erfasst werden. Ein zugehöriger Kragen 13 ist beispielhaft in Fig. 2 gezeigt. Die Druckmarke 49 ist vorzugsweise zusammen mit dem Element 31 als Bedruckung bereits fertig auf der Materialbahn 32 angebracht, wenn diese am Ort der Verarbeitung eintrifft. Druckmarke 49 und Element 31 sind wie Prägung 30 und Markierung 37 in einem vorgegebenen Abstand bzw. in vorgegebener Relativlage zueinander angeordnet. In Fig. 13 ist der entsprechende Verfahrensablauf für diese Variante noch einmal anhand einer Materialbahn 32 gezeigt.

Eine weitere Alternative besteht wie bereits geschildert darin, dass statt der Stanzung 39 als Markierung 37 eine Druckmarke 38 vorgesehen ist, die zusammen mit der Prägung 30 aufgedruckt wird. Fig. 12 zeigt eine geeignete Druckeinrichtung 50, die unmittelbar vor der Prägeeinrichtung 34 angeordnet ist, um zusammen mit der Prägung 30 jeweils eine Druckmarke 38 anzubringen, sodass Prägung 30 und vor Ort angebrachte Druckmarke 38 in vorgegebenem Abstand zueinander angeordnet sind. In Fig. 14 ist dieser Verfahrensablauf analog zur Variante der Fig. 13 gezeigt. Vorzugsweise wird die Druckmarke 38 im nicht geprägten Bereich 36 aufgedruckt.

Fig. 15 zeigt eine weitere Variante, bei der im Unterschied zum Ausführungsbeispiel gemäß Fig. 15 die Prägung 30 nicht im Bereich des Bobinenbocks angebracht wird, sondern im Bereich der Schneideinrichtung 45, also im Bereich des Kragenapparates. Im Anschluss an ein Paar Vorzugswalzen 46 ist die Prägeeinrichtung 34 bzw. sind die Prägewalzen 35 angeordnet. Unmittelbar dahinter befinden sich die Sensoren 44, 43 und darauf folgt wiederum unmittelbar die Schneideinrichtung 45. Eine Besonderheit besteht darin, dass die Prägeeinrichtung 34 und die Schneideinrichtung 45 durch ein gemeinsames Getriebe 51 miteinander gekoppelt sind.

Fig. 4 zeigt einige denkbare Varianten der Anbringung der Markierung 37. Neben der Anbringung einer Druckmarke 38 als Markierung 37 mittels einer Druckvorrichtung 50 (Fig. 12) kommt insbesondere die Anbringung der Markierung 37 mittels der Prägeeinrichtung 34 bzw. den Prägewalzen 35 in Betracht. Denkbar sind beispielsweise von den Prägewalzen 35 an der Materialbahn 32 angebrachte Materialverformungen, wie Einkerbungen 52, Rillungen oder Stanzungen 39. Die Prägewalzen 35 bringen die Markierungen 37 an der Oberseite der Materialbahn 32 im Bereich einer Druckfarbschicht 53 an. Diese können mittels des Sensors 43 auf einfache Weise erkannt werden, wie in Fig. 4 schematisch dargestellt. Denkbar ist insbesondere die Umlegung einer Lasche 54, die beispielsweise durch die Stanzung 39 gebildet sein kann, mittels einer feststehenden Weiche 55 an der die Materialbahn 32 bzw. die Lasche 54 vorbeibewegt wird. Auf diese Weise kann beispielsweise auch ein Loch 56 in der Materialbahn 32 gebildet werden. Alternativ kann das Loch 56 auch aus der Materialbahn 32 ausgestanzt werden.

Fig. 5 bis 11 zeigen weitere Varianten von Markierungen 37, die ebenfalls mittels der Prägeeinrichtung 34 an der Materialbahn 32 angebracht werden können. Fig. 5, 8 und 11 zeigen einen Bereich 57, der entweder durch Glätten der Oberseite der Materialbahn 32 als spiegelnde Fläche (Fig. 8) oder als durch entsprechende Bearbeitung als angerauhte Fläche (Fig. 11) ausgebildet ist. Zudem kann der Bereich 57 gegenüber der Materialbahn 32 im Übrigen wie dargestellt leicht erhöht sein, was ebenfalls durch entsprechendes Prägen der Materialbahn 32 erreicht werden kann.

Fig. 6 und 9 zeigen eine Bruchlinie 58, die ebenfalls durch entsprechendes Prägen der Materialbahn 32 gebildet werden kann.

Fig. 7 und 10 zeigen ein Loch 56 in der Materialbahn 32, das durch Stanzen gebildet sein kann.

Als Sensoren 43 kommen insbesondere einfache Durchlichtschranken, Triangulationsschranken, Reflexionslichtaster oder Glanzsensoren in Frage.

**Bezugszeichenliste**

| | | | |
|---|---|---|---|
| 10 | Packung | 39 | Stanzung (Markierung) |
| 11 | Schachtelteil | 40 | Bobine |
| 12 | Deckel | 41 | Umlenkrolle |
| 13 | Kragen | 42 | Bahnspeicher |
| 14 | Schachtel-Vorderwand | 43 | Sensor (Bedruckung) |
| 15 | Deckel-Vorderwand | 44 | Sensor (Markierung) |
| 16 | Schachtel-Rückwand | 45 | Schneideinrichtung |
| 17 | Deckel-Rückwand | 46 | Vorzugswalze |
| 18 | Schachtel-Seitenwand | 47 | Sensor |
| 19 | Deckel-Seitenwand | 48 | Sensor |
| 20 | Deckel-Stirnwand | 49 | Druckmarke (Bedruckung) |
| 21 | Schachtel-Bodenwand | 50 | Druckeinrichtung |
| 22 | Kragen-Vorderwand | 51 | Getriebe |
| 23 | Kragen-Seitenwände | 52 | Einkerbung |
| 24 | Liniengelenk | 53 | Druckfarbschicht |
| 25 | Zigarettenblock | 54 | Lasche |
| 26 | Innerliner | 55 | Weiche |
| 27 | Schachtel-Schrägwand | 56 | Loch |
| 28 | Deckel-Schrägwand | 57 | Bereich |
| 29 | Kragen-Schrägwand | 58 | Bruchlinie |
| 30 | Prägung | 59 | Schließkante |
| 31 | Element (Bedruckung) | | |
| 32 | Materialbahn | | |
| 33 | Zuschnitt | | |
| 34 | Prägeeinrichtung | | |
| 35 | Prägewalzen | | |
| 36 | ungeprägter Bereich | | |
| 37 | Markierung | | |
| 38 | Druckmarke (Markierung) | | |

## Patentansprüche

1. Verfahren zur Herstellung von Zuschnitten (33) insbesondere für Packungen (10) für Zigaretten, wobei eine Materialbahn (32) zur Herstellung von einzelnen Zuschnitten (33) in Abständen mit einer Bedruckung (31, 49) versehen ist, und wobei die Materialbahn (32) mittels einer Prägeeinrichtung (34) in Abständen mit einer Prägung (30) versehen wird und wobei einzelne Zuschnitte (33) aus der Materialbahn (32) mittels einer Schneideinrichtung (45) abgetrennt werden, derart, dass vorzugsweise jeder Zuschnitt (33) an einer vorgegebenen Position eine Bedruckung (31, 49) und eine Prägung (30) aufweist, **dadurch gekennzeichnet, dass** zusammen mit den Prägungen (30) jeweils eine Markierung (37) an der Materialbahn (32) angebracht wird, und dass die Relativlage der Bedruckungen(31, 49) und der Prägungen (30) zueinander durch Vergleich der Relativlage der Bedruckungen (31, 49) und Markierungen (37) zueinander ermittelt wird, wobei die Relativlage der Bedruckungen (31, 49) und Prägungen (30) bei Bedarf zueinander ausgerichtet wird, insbesondere durch entsprechende Veränderung der Fördergeschwindigkeit der Materialbahn (32).

2. Verfahren nach Anspruch 1, **dadurch gekennzeichnet, dass** die Materialbahn (32) für vorzugsweise jeden Zuschnitt mit einer Druckmarke (49) und einem vorzugsweise dekorativen Element (31) versehen ist, wobei die Relativlage der Bedruckungen (31, 49) und der Prägungen (30) zueinander durch Vergleich der Relativlage der Druckmarken (49) und Markierungen (37) zueinander ermittelt wird.

3. Verfahren nach Anspruch 1, **dadurch gekennzeichnet, dass** die Bedruckungen (31, 49) und Prägungen (30) derart angebracht werden, dass jeder Zuschnitt eine Bedruckung (31, 49) und eine Prägung (30) aufweist.

4. Verfahren nach Anspruch 1 oder einem der weiteren vorhergehenden Ansprüche, **dadurch gekennzeichnet, dass** die Bedruckung (31) und die Prägung (30) in einem Bereich des Zuschnitts (33) angebracht wird, der an einer Packung (10) für Zigaretten für den Konsumenten sichtbar ist.

5. Verfahren nach Anspruch 1 oder einem der weiteren vorhergehenden Ansprüche, **dadurch gekennzeichnet, dass** die Bedruckungen (31) und Prägungen (30) an einer Materialbahn (32) zur Herstellung von Kragen (13) für Packungen (10) für Zigaretten angebracht werden, derart, dass jeder Kragen (13) in einem für den Konsumenten sichtbaren Bereich eine Bedruckung (31) und eine die Bedruckung (31) vorzugsweise umgebende vollflächige Prägung (30) des sichtbaren Bereichs aufweist, insbesondere in einem Bereich des Kragens (13), der aus einem Schachtelteil (12) einer Hinge-Lid-Packung herausragt.

6. Verfahren nach Anspruch 1 oder einem der weiteren vorhergehenden Ansprüche, **dadurch gekennzeichnet, dass** die Markierung (32) mittels der Prägeeinrichtung (34), insbesondere einem Paar von Prägewalzen (35) angebracht wird.

7. Verfahren nach Anspruch 6, **dadurch gekennzeichnet, dass** die Markierung (37) in Form einer Prägung, einer Stanzung, einer Rillung, eines Einschnitts, einer Lochung oder einer Bearbeitung der Oberfläche der Materialbahn (32) angebracht wird.

8. Verfahren nach Anspruch 1 oder einem der weiteren vorhergehenden Ansprüche 1 bis 4, **dadurch gekennzeichnet, dass** die Markierung (37) als (separate) Druckmarke (38) vorzugsweise mittels einer Druckeinrichtung (50) angebracht wird, vorzugsweise synchron mit der Prägung (30) durch die Prägeeinrichtung (34), insbesondere in einem Bereich (36) der Materialbahn (32) bzw. des Zuschnitts (33) der keine Prägung (30) aufweist.

9. Verfahren nach Anspruch 1 oder einem der weiteren vorhergehenden Ansprüche, **dadurch gekennzeichnet, dass** die Materialbahn (32) bzw. jeder Zuschnitt (33) einen nicht geprägten Bereich (36) aufweist, wobei eine Anpassung der Relativstellung von Bedruckungen (31) und Prägungen (30) erfolgt, während die Materialbahn (32) mit dem ungeprägten Bereich (36) die Prägeeinrichtung (34) durchläuft.

10. Verfahren nach Anspruch 1 oder einem der weiteren vorhergehenden Ansprüche, **dadurch gekennzeichnet, dass** die Prägung (30) und die Bedruckung (31) derart am Zuschnitt (33) angebracht sind, dass die Prägung (30) die Bedruckung (31) umgibt.

11. Vorrichtung zur Herstellung von Zuschnitten (33) insbesondere für Packungen (10) für Zigaretten, wobei eine Materialbahn (32) zur Herstellung der Zuschnitte (33) in Abständen mit einer Bedruckung (31, 49) versehen ist, und wobei die Vorrichtung eine Prägeeinrichtung (34) zum Anbringen von Prägungen (30) in Abständen entlang der Materialbahn (32) aufweist, und wobei die Vorrichtung eine Schneideinrichtung (45) zum Abtrennen einzelner Zuschnitte (33) aus der Materialbahn (32) aufweist, derart, dass vorzugsweise jeder Zuschnitt (33) an einer vorgegebenen Position eine Bedruckung (31, 49) und eine Prägung (30) aufweist, **dadurch gekennzeichnet, dass** synchron mit den Prägungen (30) jeweils eine Markierung (37) an der Materialbahn (32) anbringbar ist, wobei vorzugsweise unabhängige Sensoren (43, 44) zur Erfassung der Bedruckungen (31, 49) und der Markierungen (37) vorgesehen sind und wobei eine Steuereinrichtung zum Vergleich der Relativlage der Bedruckungen (31, 49) und Markierungen (37) zueinander vorgesehen ist und wobei mittels der Steuereinheit bedarfsweise eine Anpassung der Relativlage der Bedruckungen (31, 49) und Prägungen (30) durchführbar ist, vorzugsweise durch entsprechende Veränderung der Fördergeschwindigkeit der Materialbahn (32).

12. Vorrichtung nach Anspruch 11, **dadurch gekennzeichnet, dass** die Materialbahn (32) für vorzugsweise jeden Zuschnitt (33) mit einer Druckmarke (49) und einem vorzugsweise dekorativen Element (31) versehen ist, und dass der Vergleich der Relativlage der Bedruckungen (31, 49) und der Prägungen (30) zueinander durch Vergleich der Relativlage der Druckmarken (49) und Markierungen (37) zueinander mittels der Steuereinheit erfolgt.

13. Vorrichtung nach Anspruch 11 oder 12, **dadurch gekennzeichnet, dass** die Prägung (30) stromaufwärts der Schneideinrichtung (45) angebracht wird, insbesondere im Bereich einer Einrichtung zur Handhabung von Bobinen (40) mit der fortlaufenden Materialbahn (32).

14. Vorrichtung nach Anspruch 11 oder 12, **dadurch gekennzeichnet, dass** die Prägung (30) unmittelbar stromaufwärts der Schneideinrichtung (45) angebracht wird, insbesondere im Bereich einer Einrichtung zur Handhabung von Zuschnitten (33) für Kragen (13) einer Packung (10) für Zigaretten.

15. Vorrichtung nach Anspruch 14, **dadurch gekennzeichnet, dass** die Prägeeinrichtung (34) und die Schneideinrichtung (45) getrieblich miteinander gekoppelt sind.

16. Vorrichtung nach Anspruch 11 oder einem der weiteren vorhergehenden Ansprüche, **dadurch gekennzeichnet, dass** der Sensor (43) zur Erfassung der Druckmarken (49) und der Sensor (44) zur Erfassung der Markierungen (37) in geringer räumlicher Distanz zueinander angeordnet sind.

## Claims

1. A method for producing blanks (33), in particular for packs (10) for cigarettes, wherein a material web (32) for producing individual blanks (33) is provided at intervals with a printed design (31, 49) and wherein the material web (32) is provided at intervals with an embossing (30) by means of an embossing device (34), and wherein individual blanks (33) are separated from the material web (32) by means of a cutting device (45) in such a way that each blank (33) preferably has a printed design (31, 49) and an embossing (30) at a predetermined position, **characterized in that,** together with the embossings (30), a marking (37) is applied in each case to the material web (32), and that the relative position of the printed designs (31, 49) and the embossings (30) relative to each other is determined by comparing the relative position of the printed designs (31, 49) and the markings (37) relative to each other, wherein when necessary the relative position of the printed designs (31, 49) and embossings (30) are aligned relative to each other, in particular by modifying the conveying speed of the material web (32) appropriately.

2. The method as claimed in claim 1, **characterized in that** the material web (32) is provided for preferably each blank with a printed mark (49) and a preferably decorative element (31), wherein the relative position of the printed designs (31, 49) and the embossings (30) relative to each other is determined by comparing the relative position of the printed marks (49) and the markings (37) relative to each other.

3. The method as claimed in claim 1, **characterized in that** the printed designs (31, 49) and embossings (30) are applied in such a way that each blank has a printed design (31, 49) and an embossing (30).

4. The method as claimed in claim 1 or one of the other above claims, **characterized in that** the printed design (31) and the embossing (30) are applied in a region of the blank (33) that is visible for consumers on a pack (10) for cigarettes.

5. The method as claimed in claim 1 or one of the other above claims, **characterized in that** the printed designs (31) and embossings (30) are applied to a material web (32) for producing collars (13) for packs (10) for cigarettes in such a way that each collar (13) has, in an area that is visible for consumers, a printed design (31) and embossing (30) of all of the visible area, preferably surrounding the printed design (31), in particular in an area of the collar (13) which projects from a carton part (12) of a hinged-lid pack.

6. The method as claimed in claim 1 or one of the other above claims, **characterized in that** the marking (32) is applied by means of the embossing device (34), in particular a pair of embossing rollers (35).

7. The method as claimed in claim 6, **characterized in that** the marking (37) is applied in the form of an embossing, a die-cut, a groove, an incision, a perforation or a treatment of the surface of the material web (32).

8. The method as claimed in claim 1 or one of the other above claims 1 to 4, **characterized in that** the marking (37) is applied as a (separate) printed mark (38) preferably by means of a printing device (50), preferably at the same time as the embossing (30) by the embossing device (34), in particular in an area (36) of the material web (32) or of the blank (33) which has no embossing (30).

9. The method as claimed in claim 1 or one of the other above claims, **characterized in that** the material web (32) or each blank (33) has an unembossed area (36), wherein the relative position of the printed designs (31) and the embossings (30) is adapted whilst the material web (32) with the unembossed area (36) passes through the embossing device (34).

10. The method as claimed in claim 1 or one of the other above claims, **characterized in that** the embossing (30) and the printed design (31) are applied to the blank (33) in such a way that the embossing (30) surrounds the printed design (31).

11. A device for producing blanks (33), in particular for packs (10) for cigarettes, wherein a material web (32) for producing the blanks (33) at intervals is provided with a printed design (31, 49) and wherein the device has an embossing device (34) for applying embossings (30) at intervals along the material web (32), and wherein the device has a cutting device (45) for separating individual blanks (33) from the material web (32) in such a way that each blank (33) preferably has a printed design (31, 49) and an embossing (30) at a predetermined position, **characterized in that** a marking (37) can be applied to the material web (32) in each case at the same time as the embossing (30), wherein preferably independent sensors (43, 44) for detecting the printed designs (31, 49) and the markings (37) are provided, and wherein a control device is provided for comparing the relative position of the printed designs (31, 49) and markings (37) relative to each other, and wherein the relative position of the printed designs (31, 49) and embossings (30) can be adapted as necessary by means of the control unit, preferably by changing the conveying speed of the material web (32) appropriately.

12. The device as claimed in claim 11, **characterized in that** the material web (32) is provided with a printed mark (49) and a preferably decorative element (31) for preferably each blank (33), and that the comparing of the relative position of the printed designs (31, 49) and embossings (30) relative to each other is carried out by means of the control unit by comparing the relative position of the printed marks (49) and markings (37) to each other.

13. The device as claimed in claim 11 or 12, **characterized in that** the embossing (30) is applied upstream from the cutting device (45), in particular in the region of a device for handling reels (40) with the continuous material web (32).

14. The device as claimed in claim 11 or 12, **characterized in that** the embossing (30) is applied immediately upstream from the cutting device (45), in particular in the area of a device for handling blanks (33) for collars (13) of a pack (10) for cigarettes.

15. The device as claimed in claim 14, **characterized in that** the embossing device (34) and the cutting device (45) are coupled to each other in terms of transmission.

16. The device as claimed in claim 11 or one of the other above claims, **characterized in that** the sensor (43) for detecting the printed marks (49) and the sensor (44) for detecting the markings (37) are arranged at a small spatial distance from each other.

## Revendications

1. Procédé pour fabriquer des flans (33), en particulier pour des paquets (10) de cigarettes, une bande de matériau (32) pour la fabrication de flans individuels (33) espacés étant pourvue d'une impression (31, 49), et la bande de matériau (32) étant pourvue, de manière espacée, d'un gaufrage (30) au moyen d'un dispositif de gaufrage (34) et des flans individuels (33) étant séparés de la bande de matériau (32) au moyen d'un dispositif de coupe (45) de telle sorte que de préférence chaque flan (33) présente, au niveau d'une position prédéfinie, une impression (31, 49) et un gaufrage (30), **caractérisé en ce que** conjointement avec les gaufrages (30), un marquage (37) est à chaque fois appliqué sur la bande de matériau (32), et **en ce que** la position relative des impressions (31, 49) et des gaufrages (30) les uns par rapport aux autres est déterminée par comparaison de la position relative des impressions (31, 49) et des marquages (37) les uns par rapport aux autres, la position relative des impressions (31, 49) et des gaufrages (30) étant au besoin orientée l'une par rapport à l'autre, en particulier par une modification correspondante de la vitesse de transport de la bande de matériau (32).

2. Procédé selon la revendication 1, **caractérisé en ce que** la bande de matériau (32) est pourvue, de préférence pour chaque flan, d'une marque d'impression (49) et d'un élément de préférence décoratif (31), la position relative des impressions (31, 49) et des gaufrages (30) les uns par rapport aux autres étant déterminée par comparaison de la position relative des marques d'impression (49) et des marquages (37) les uns par rapport aux autres.

3. Procédé selon la revendication 1, **caractérisé en ce que** les impressions (31, 49) et les gaufrages (30) sont appliqués de telle sorte que chaque flan présente une impression (31, 49) et un gaufrage (30) .

4. Procédé selon la revendication 1 ou selon l'une quelconque des autres revendications précédentes, **caractérisé en ce que** l'impression (31) et le gaufrage (30) sont appliqués dans une région du flan (33) qui est visible par le consommateur sur un paquet (10) de cigarettes.

5. Procédé selon la revendication 1 ou selon l'une quelconque des autres revendications précédentes, **caractérisé en ce que** les impressions (31) et les gaufrages (30) sont appliqués sur une bande de matériau (32) pour fabriquer des cols (13) pour des paquets (10) de cigarettes, de telle sorte que chaque col (13) présente, dans une région visible par le consommateur, une impression (31) et un gaufrage (30) de la région visible entourant l'impression (31) de préférence sur toute la surface, en particulier dans une région du col (13) qui fait saillie hors d'une partie de boîte (12) d'un paquet à couvercle articulé.

6. Procédé selon la revendication 1 ou selon l'une quelconque des autres revendications précédentes, **caractérisé en ce que** le marquage (32) est appliqué au moyen du dispositif de gaufrage (34), en particulier au moyen d'une paire de rouleaux de gaufrage (35).

7. Procédé selon la revendication 6, **caractérisé en ce que** le marquage (37) est appliqué sous la forme d'un gaufrage, d'un estampage, d'un rainurage, d'une entaille, d'une perforation ou d'un traitement de la surface de la bande de matériau (32) .

8. Procédé selon la revendication 1 ou selon l'une quelconque des autres revendications précédentes 1 à 4, **caractérisé en ce que** le marquage (37) est appliqué sous la forme de marques d'impression (séparées) (38) de préférence au moyen d'un dispositif d'impression (50), de préférence de manière synchronisée avec le gaufrage (30) par le dispositif de gaufrage (34), de préférence dans une région (36) de la bande de matériau (32) ou du flan (33) qui ne présente pas de gaufrage (30).

9. Procédé selon la revendication 1 ou selon l'une quelconque des autres revendications précédentes, **caractérisé en ce que** la bande de matériau (32) ou chaque flan (33) présente une région non gaufrée (36), une adaptation de la position relative des impressions (31) et des gaufrages (30) étant effectuée pendant que la bande de matériau (32) passe avec la région non gaufrée (36) à travers le dispositif de gaufrage (34).

10. Procédé selon la revendication 1 ou selon l'une quelconque des autres revendications précédentes, **caractérisé en ce que** le gaufrage (30) et l'impression (31) sont appliqués sur le flan (33) de telle sorte que le gaufrage (30) entoure l'impression (31).

11. Dispositif de fabrication de flans (33), en particulier pour des paquets (10) de cigarettes, une bande de matériau (32) pour la fabrication de flans individuels (33) espacés étant pourvue d'une impression (31, 49), et le dispositif présentant un dispositif de gaufrage (34) pour l'application de gaufrages (30) espacés le long de la bande de matériau (32), et le dispositif présentant un dispositif de coupe (45) pour séparer des flans individuels (33) de la bande de matériau (32) de telle sorte que de préférence chaque flan (33) présente, au niveau d'une position prédéfinie, une impression (31, 49) et un gaufrage (30), **caractérisé en ce que** de manière synchronisée avec les gaufrages (30), un marquage (37) peut être à chaque fois appliqué sur la bande de matériau (32), de préférence des capteurs indépendants (43, 44) étant prévus pour détecter les impressions (31, 49) et les marquages (37) et un dispositif de commande étant prévu pour comparer la position relative des impressions (31, 49) et des marquages (37) les uns par rapport aux autres et une adaptation de la position relative des impressions (31, 49) et des gaufrages (30) pouvant être effectuée au besoin au moyen de l'unité de commande, de préférence par une modification correspondante de la vitesse de transport de la bande de matériau (32).

12. Dispositif selon la revendication 11, **caractérisé en ce que** la bande de matériau (32) est pourvue de préférence pour chaque flan (33) d'une marque d'impression (49) et d'un élément de préférence décoratif (31), et **en ce que** la comparaison de la position relative des impressions (31, 49) et des gaufrages (30) les uns par rapport aux autres s'effectue par comparaison de la position relative des marques d'impression (49) et des marquages (37) les uns par rapport aux autres au moyen de l'unité de commande.

13. Dispositif selon la revendication 11 ou 12, **caractérisé en ce que** le gaufrage (30) est appliqué en amont du dispositif de coupe (45), en particulier dans la région d'un dispositif de manipulation de bobines (40) avec la bande de matériau en mouvement (32).

14. Dispositif selon la revendication 11 ou 12, **caractérisé en ce que** le gaufrage (30) est appliqué directement en amont du dispositif de coupe (45), en particulier dans la région d'un dispositif de manipulation de flans (33) pour des cols (13) d'un paquet (10) de cigarettes.

15. Dispositif selon la revendication 14, **caractérisé en ce que** le dispositif de gaufrage (34) et le dispositif de coupe (45) sont accouplés fonctionnellement l'un à l'autre.

16. Dispositif selon la revendication 11 ou selon l'une quelconque des autres revendications précédentes, **caractérisé en ce que** le capteur (43) pour détecter les marques d'impression (49) et le capteur (44) pour détecter les marquages (37) sont disposés à faible distance spatiale l'un de l'autre.
